# EUROPÄISCHE PATENTSCHRIFT

(11) **EP 3 778 130 B1**
(45) Veröffentlichungstag und Bekanntmachung des Hinweises auf die Patenterteilung: **15.02.2023**
(21) Anmeldenummer: 20188052.3
(22) Anmeldetag: 28.07.2020
(51) Int. Cl.: B25F 5/00

(54) **GEHÄUSE FÜR EIN ELEKTROHANDWERKZEUGGERÄT**
HOUSING FOR AN ELECTRIC HANDHELD MACHINE TOOL
BOITIER POUR UN APPAREIL OUTIL ÉLECTRIQUE PORTATIF

(30) Priorität: 12.08.2019 DE 102019121699
(43) Veröffentlichungstag der Anmeldung: 17.02.2021
(73) Patentinhaber: Metabowerke GmbH, 72622 Nürtingen (DE)
(72) Erfinder: Kukla, Michael, 72639 Neuffen (DE); Allmendinger, Volker, 72622 Nürtingen (DE)
(74) Vertreter: Schmid, Wolfgang

(56) Entgegenhaltungen:
- EP-A1- 2 366 496
- EP-A1- 2 371 493
- EP-A2- 0 794 038
- EP-A2- 0 984 545
- DE-A1- 19 924 552
- DE-A1-102008 041 370
- DE-B3-102007 039 828
- JP-A- S5 849 066

## Beschreibung

Die Erfindung betrifft ein Gehäuse für ein Elektrohandwerkzeuggerät mit wenigstens einem Handgriff, mit wenigstens einer Lufteinlassöffnung und mit wenigstens einer Luftauslassöffnung. Des Weiteren betrifft die Erfindung ein Elektrohandwerkzeuggerät mit einem solchen Gehäuse.

Ein gattungsgemäßes Gehäuse ist aus der DE 11 2012 004 087 T5 bekannt.

Die JP 2013-039652 A beschreibt ein Elektrowerkzeug, bei dem zur Verhinderung des Eindringens von Fremdkörpern in eine Lüftungsbohrung ein Gitter vorgesehen ist.

In der WO 2016/170119 A1 ist eine Handwerkzeugmaschine mit einem Gehäuse beschrieben, das eine Lufteinlassöffnung zum Ansaugen von Kühlluft und eine Luftauslassöffnung, über die Kühlluft aus dem Gehäuse abströmen kann, aufweist.

Die JP 200006055 A beschreibt ein Elektrowerkzeug mit einem mehrere Lufteinlässe und mehrere Luftauslässe aufweisenden Gehäuse.

Eine weitere Handwerkzeugmaschine mit Lufteintritts- und Luftaustrittsöffnungen im Gehäuse ist aus der DE 101 56 387 B4 bekannt.

Die EP 0 794 038 A2 betrifft ein Handwerkzeug mit einem Gehäuse, in dem ein Motor, ein diesem nachgeordnetes Getriebe und ein Lüfter angeordnet sind, der Kühlluft durch wenigstens eine Ansaugöffnung in dem Gehäuse ansaugt, über den Motor und das Getriebe leitet und über wenigstens eine Ausblasöffnung in dem Gehäuse wieder ausbläst.

Die EP 2 371 493 A1 beschreibt einen Bohrhammer, bei dem zur Kühlung eines Motors Luftkanäle vorgesehen sind.

Weitere ähnliche Elektrowerkzeuge sind in der JP 2017-144523 A1 und der JP 2017-226025 A beschrieben.

Je nach Bauform des Geräts können diese Luftauslassöffnungen bzw. die aus denselben austretende Luft als sehr störend empfunden werden, beispielsweise wenn die Luft einer Bedienperson ins Gesicht strömt. Häufig wird versucht, die Luftauslassöffnung in einen Bereich zu legen, der sich bei der Benutzung des Geräts nicht unmittelbar in der Nähe des Gesichts oder anderer empfindlicher Stellen des Benutzers befindet. Aufgrund der Anordnung der Bauteile innerhalb des Gehäuses des Elektrohandwerkzeuggeräts und der erforderlichen Anströmung derselben mit der Kühlluft sind hier jedoch Grenzen gesetzt. Hinzu kommt, dass in bestimmten Bereichen des Gehäuses keine Öffnungen angeordnet werden können, da dort bei der Benutzung des Geräts entstehender Schmutz in das Innere des Gehäuses eindringen könnte. Dies gilt beispielsweise, wenn mit einer Bohrmaschine über Kopf gearbeitet wird.

Des Weiteren kann es, beispielsweise wenn über die Lufteinlassöffnung Partikel eingesaugt werden, dazu kommen, dass diese durch die Luftauslassöffnung herausgeschleudert werden, was für einen Benutzer ebenfalls unangenehm sein kann.

Es ist daher Aufgabe der vorliegenden Erfindung, ein Gehäuse für ein Elektrohandwerkzeuggerät sowie ein entsprechendes Elektrohandwerkzeuggerät zu schaffen, bei denen eine Störung für einen Benutzer durch aus einer Luftauslassöffnung des Gehäuses austretender Luft vermieden wird.

Erfindungsgemäß wird diese Aufgabe durch die in Anspruch 1 genannten Merkmale gelöst.

Durch die erfindungsgemäße, in Strömungsrichtung der aus der Luftauslassöffnung austretenden Luft mit einem Abstand von derselben angeordnete Wandung ergibt sich eine Verwirbelung der Luft, was die Entstehung von geradlinigen, störenden Luftstrahlen verhindert, so dass eine geringere Störung für den Benutzer gegeben ist und mehr Optionen im Hinblick auf die Positionierung der Luftauslassöffnung vorhanden sind. Die Wandung wirkt dabei als eine Art Diffusor, der die Luft so verwirbelt, dass diese in unterschiedliche Richtungen abgeführt wird.

Ein weiterer Vorteil der erfindungsgemäßen Wandung besteht darin, dass eventuell mit der aus der Luftauslassöffnung austretenden Luft mitgeführte Partikel auf die Wandung treffen und dadurch abgebremst werden und somit eine geringere Gefahr für den Benutzer darstellen.

Eine sehr gute Integration der Wandung in das Gehäuse wird dadurch erreicht, dass die Wandung an zwei Verbindungsbereichen mit dem Gehäuse verbunden ist. Auf diese Weise wird außerdem eine hohe Dauerhaltbarkeit der Wandung und des gesamten Gehäuses erreicht.

Dadurch, dass die Wandung einteilig mit dem Gehäuse ausgebildet ist, ergibt sich eine besonders einfache Herstellung des Gehäuses.

Im Hinblick auf eine gute Durchströmung des Gehäuses mit Kühlluft ist des Weiteren vorgesehen, dass die Luftauslassöffnung und die Wandung auf der dem Handgriff gegenüberliegenden Seite des Gehäuses angeordnet sind. An diesem Ort können außerdem eventuelle andere Nachteile hinsichtlich der Positionierung der Luftauslassöffnung vermieden werden.

In einer sehr vorteilhaften Weiterbildung der Erfindung kann vorgesehen sein, dass die Wandung einen Abstand von 2 bis 15 mm von der Luftauslassöffnung aufweist. Ein solcher Abstand der Wandung von der Auslassöffnung hat sich im Hinblick auf das Erzeugen einer diffusen Luftströmung als sehr vorteilhaft erwiesen.

Noch bessere Ergebnisse im Hinblick auf die Verwirbelung bzw. Umlenkung der Luft können erzielt werden, wenn die Wandung einen Abstand von 4 bis 10 mm von der Luftauslassöffnung aufweist.

Wenn des Weiteren wenigstens ein Teilbereich der Luftauslassöffnung frei von der Wandung ist, so kann die Größe der Wandung minimiert werden. Dabei kann möglicherweise ein Teil der austretenden Luft nicht direkt auf die Wandung treffen, was jedoch dann nicht relevant ist, wenn sich die Luftauslassöffnung in einem Bereich befindet, der nicht zu einer Störung für den Benutzer führen kann.

Dies gilt beispielsweise, wenn die Wandung vor einem mittleren Teilbereich der Luftauslassöffnung angeordnet ist und zwei seitliche Teilbereiche der Luftauslassöffnung frei von der Wandung sind.

In Anspruch 6 ist ein Elektrohandwerkzeuggerät mit einem erfindungsgemäßen Gehäuse angegeben.

Ein solches Elektrohandwerkzeuggerät kann die für das erfindungsgemäße Gehäuse oben genannten Vorteile besonders gut nutzen, wobei gleichzeitig eine gute Durchströmung des Gehäuses und eine gute Anströmung der in demselben untergebrachten Komponenten des Elektrohandwerkzeuggeräts gegeben sind.

Diese Vorteile kommen insbesondere dann zum Tragen, wenn das Elektrohandwerkzeuggerät als Bohrmaschine, insbesondere als Bohrhammer, ausgebildet ist.

Ergänzend sei darauf hingewiesen, dass Begriffe, wie "umfassend" "aufweisen" oder "mit" keine anderen Merkmale oder Schritte ausschließen. Ferner schließen Begriffe "ein" oder "das", die auf einer Einzahl von Schritten oder Merkmalen hinweisen, keine Mehrzahl von Merkmalen oder Schritten aus und umgekehrt.

Weitere Merkmale und Vorteile der Erfindung ergeben sich aus der nachfolgenden Beschreibung eines Ausführungsbeispiels der Erfindung. Die Figuren zeigen mehrere Merkmale der Erfindung in Kombination miteinander. Selbstverständlich vermag der Fachmann diese jedoch auch losgelöst voneinander zu betrachten und gegebenenfalls zu weiteren sinnvollen Unterkombinationen zu kombinieren, ohne dass hierfür erfinderisch tätig werden zu müssen.

Es zeigen schematisch:
- Figur 1: eine Seitenansicht eines erfindungsgemäßen Elektrohandwerkzeuggeräts mit einem erfindungsgemäßen Gehäuse; und
- Figur 2: eine sehr schematische Ansicht gemäß dem Pfeil II aus Figur 1.

Figur 1 zeigt eine Seitenansicht eines Elektrohandwerkzeuggeräts 1, im vorliegenden Fall einer Bohrmaschine bzw. eines Bohrhammers. Das Elektrohandwerkzeuggerät 1 weist ein Gehäuse 2 auf, in dem die wesentlichen Komponenten des Elektrohandwerkzeuggeräts 1 untergebracht sind. Im vorliegenden Fall sind innerhalb des Gehäuses 2, jeweils mittels gestrichelter Linien dargestellt, eine Antriebseinrichtung 3, ein Getriebe 4 und eine Steuerungselektronik 5 angeordnet. Die Antriebseinrichtung 3, die beispielsweise als Elektromotor ausgebildet sein kann, dient zum Antrieb eines Werkzeugs 6, das in einem Spannfutter 7 des Elektrohandwerkzeuggeräts 1 aufgenommen ist. Zur Stromversorgung der Antriebseinrichtung 3 und der Steuerungselektronik 5 dient ein Akku 8, der in an sich bekannter Weise mit dem Gehäuse 2 verbunden sein kann.

In dem Gehäuse 2 ist des Weiteren eine Lüftungseinrichtung 9 angeordnet, die beispielsweise von der Antriebseinrichtung 3 angetrieben werden kann und die zur Erzeugung eines Luftstroms innerhalb des Gehäuses 2 dient. Beispielsweise kann die Lüftungseinrichtung 9 als Lüfterrad ausgebildet sein bzw. ein Lüfterrad aufweisen. Um den Luftstrom innerhalb des Gehäuses 2 zu ermöglichen, weist dasselbe eine Lufteinlassöffnung 10 und eine Luftauslassöffnung 11 auf. Während die Lufteinlassöffnung 10 im vorliegenden Fall an einer Unterseite des Gehäuses 2 vorgesehen ist, befindet sich die Luftauslassöffnung 11 auf einer einem Handgriff 12 des Gehäuses 2 gegenüberliegenden Seite des Gehäuses 2. Der Handgriff 12 dient zum Halten des Elektrohandwerkzeuggeräts 1 und kann hierzu nicht näher bezeichnete Bedienelemente, wie beispielsweise einen Ein- und Ausschalter, aufweisen.

Selbstverständlich können sich sowohl die Lufteinlassöffnung 10 als auch die Luftauslassöffnung 11 an anderen Positionen des Gehäuses 2 befinden. Die Position der Lufteinlassöffnung 10 und der Luftauslassöffnung 11 hängen insbesondere von der Positionierung der Antriebseinrichtung 3 und der Steuerungselektronik 5 innerhalb des Gehäuses 2 ab, die durch den Luftstrom gekühlt werden sollen.

Um zu verhindern, dass die aus der Luftauslassöffnung 11 austretende Luft eine Störung für einen Benutzer des Elektrohandwerkzeuggeräts 1 darstellt, ist in der mit "x" bezeichneten Strömungsrichtung der aus der Luftauslassöffnung 11 austretenden Luft nach zumindest einem Teilbereich der Luftauslassöffnung 11 eine zur Verwirbelung der aus der Luftauslassöffnung 11 austretenden Luft dienende, einen Abstand von der Luftauslassöffnung 11 aufweisende Wandung 13 angeordnet. Die außerhalb des Gehäuses 2 angeordnete Wandung 13, die auch als Prallwand bezeichnet werden kann, wird von der aus der Luftauslassöffnung 11 austretenden Luft angeströmt und verteilt diese, so dass das Austreten eines scharfen, gerichteten Luftstrahls aus der Luftauslassöffnung 11 verhindert wird. Stattdessen ergibt sich eine diffuse Luftströmung, die von dem Benutzer als nicht störend empfunden wird.

Die Wandung 13 weist im vorliegenden Fall einen Abstand von 2 bis 15 mm, insbesondere 4 bis 10 mm, von der Luftauslassöffnung 11 auf. Der genaue Abstand der Wandung 13 von der Luftauslassöffnung 11 hängt unter anderem von der Stärke des aus der Luftauslassöffnung 11 austretenden Luftstroms und von der Größe des Elektrohandwerkzeuggeräts 1 ab. Beispielsweise wäre bei einem stärkeren Luftstrom und/oder einem größeren Elektrohandwerkzeuggerät 1 der Abstand der Wandung 13 von der Luftauslassöffnung 11 tendenziell größer als bei einem schwächeren Luftstrom bzw. einem kleineren Elektrohandwerkzeuggerät 1.

Im dargestellten Ausführungsbeispiel ist die Wandung 13 an zwei Verbindungsbereichen, nämlich einem oberen und einem unteren Verbindungsbereich, mit dem Gehäuse 2 verbunden. Vorzugsweise ist die Wandung 13 einteilig mit dem Gehäuse ausgebildet und wird, beispielsweise wenn das Gehäuse 2 mittels Spritzgießen hergestellt wird, bereits in der Spritzgießform berücksichtigt.

Wie bereits erwähnt, ist die Luftauslassöffnung 11 auf der dem Handgriff 12 gegenüberliegenden Seite des Gehäuses 2 vorgesehen. Selbstverständlich ist dadurch auch die Wandung 13 auf der dem Handgriff 12 gegenüberliegenden Seite des Gehäuses 2 vorgesehen. Durch diese Anordnung der Wandung 13 wird verhindert, dass die aus der Luftauslassöffnung 11 austretende Luft direkt auf die Hand des das Elektrohandwerkzeuggerät 1 verwendenden Benutzers strömen und diesen stören kann. Da ein Bohrhammer häufig in Kopfhöhe verwendet wird, kann auf diese Weise auch eine direkte Beaufschlagung des Gesichts des Benutzers durch die Luftströmung verhindert werden.

Grundsätzlich kann die Wandung 13 vor der kompletten Luftauslassöffnung 11 angeordnet sein. Im vorliegenden Fall ist jedoch ein Teilbereich der Luftauslassöffnung 11 frei von der Wandung 13, d. h. vor einem Teilbereiche der Luftauslassöffnung 11 befindet sich die Wandung 13 nicht. In der sehr schematischen Darstellung von Figur 2 ist erkennbar, dass die Wandung 13 im vorliegenden Fall vor einem mittleren Teilbereich 11a der Luftauslassöffnung 11 angeordnet ist und dass zwei seitliche Teilbereiche 11b der Luftauslassöffnung 11 frei von der Wandung 13 sind, d. h. dass die Wandung 13 vor den seitlichen Teilbereichen 11b gerade nicht angeordnet ist. In Figur 2 ist außerdem zu erkennen, dass die Luftauslassöffnung 11 aus einer Vielzahl einzelner Öffnungen gebildet ist. Dennoch wird hierin von einer Luftauslassöffnung 11 gesprochen. Die einzelnen Öffnungen in den seitlichen Bereichen 11b der Luftauslassöffnung 11 können beispielsweise einen kleineren Querschnitt aufweisen als diejenigen in dem mittleren Bereich 11a, sodass die aus den seitlichen Bereichen 11b ausströmende Luft als nicht störend angesehen wird.

## Patentansprüche

1. Gehäuse (2) für ein Elektrohandwerkzeuggerät (1) mit wenigstens einem Handgriff (12), mit wenigstens einer Lufteinlassöffnung (10) und mit wenigstens einer Luftauslassöffnung (11), wobei in Strömungsrichtung (x) der aus der Luftauslassöffnung (11) austretenden Luft nach zumindest einem Teilbereich der Luftauslassöffnung (11) eine zur Verwirbelung der aus der Luftauslassöffnung (11) austretenden Luft dienende, einen Abstand von der Luftauslassöffnung (11) aufweisende Wandung (13) angeordnet ist,
**dadurch gekennzeichnet, dass** die Wandung (13) außerhalb des Gehäuses (2) angeordnet und an zwei Verbindungsbereichen mit dem Gehäuse (2) verbunden ist, dass die Wandung (13) einteilig mit dem Gehäuse (2) ausgebildet ist, und dass die Luftauslassöffnung (11) und die Wandung (13) auf der dem Handgriff (12) gegenüberliegenden Seite des Gehäuses (2) angeordnet sind.

2. Gehäuse nach Anspruch 1,
**dadurch gekennzeichnet, dass** die Wandung (13) einen Abstand von 2 bis 15 mm von der Luftauslassöffnung (11) aufweist.

3. Gehäuse nach Anspruch 2,
**dadurch gekennzeichnet, dass** die Wandung (13) einen Abstand von 4 bis 10 mm von der Luftauslassöffnung (11) aufweist.

4. Gehäuse nach einem der Ansprüche 1 bis 3,
**dadurch gekennzeichnet, dass** wenigstens ein Teilbereich (11b) der Luftauslassöffnung (11) frei von der Wandung (13) ist.

5. Gehäuse nach Anspruch 4,
**dadurch gekennzeichnet, dass** die Wandung (13) vor einem mittleren Teilbereich (11a) der Luftauslassöffnung (11) angeordnet ist, und dass zwei seitliche Teilbereiche (11b) der Luftauslassöffnung (11) frei von der Wandung (13) sind.

6. Elektrohandwerkzeuggerät (1) mit einem Gehäuse (2) nach einem der Ansprüche 1 bis 5, mit einer in dem Gehäuse (2) angeordneten Antriebseinrichtung (3) zum Antrieb eines Werkzeugs (6) und mit einer in dem Gehäuse (2) angeordneten Lüftungseinrichtung (9) zur Erzeugung eines Luftstroms innerhalb des Gehäuses (2).

7. Elektrohandwerkzeuggerät nach Anspruch 6,
**dadurch gekennzeichnet**, es als Bohrmaschine, insbesondere als Bohrhammer, ausgebildet ist.

## Claims

1. Housing (2) for an electric handheld machine tool (1) having at least one handle (12), at least one air inlet opening (10) and at least one air outlet opening (11), wherein a wall (13) serving to swirl the air emerging from the air outlet opening (11) and having a spacing from the air outlet opening (11) is arranged in the direction of flow (x) of the air emerging from the air outlet opening (11) downstream of at least a partial region of the air outlet opening (11),
**characterised in that** the wall (13) is arranged outside the housing (2) and is connected to the housing (2) at two connecting regions, **in that** the wall (13) is formed in one piece with the housing (2), and **in that** the air outlet opening (11) and the wall (13) are arranged on the side of the housing (2) opposite the handle (12).

2. Housing according to claim 1,
**characterised in that** the wall (13) has a distance of 2 to 15 mm from the air outlet opening (11).

3. Housing according to claim 2,
**characterised in that** the wall (13) has a distance of 4 to 10 mm from the air outlet opening (11).

4. Housing according to one of the claims 1 to 3,
**characterised in that** at least a partial region (11b) of the air outlet opening (11) is free of the wall (13).

5. Housing according to claim 4,
**characterised in that** the wall (13) is arranged in front of a central portion (11a) of the air outlet opening (11), and **in that** two lateral portions (11b) of the air outlet opening (11) are free of the wall (13).

6. Electric handheld machine tool (1) having a housing (2) according to one of claims 1 to 5, a drive device (3) arranged in the housing (2) for driving a tool (6) and a ventilation device (9) arranged in the housing (2) for generating an air flow

7. Electric handheld machine tool according to claim 6,
**characterised in that** it is designed as a drilling machine, in particular as a hammer drill.

## Revendications

1. Boîtier (2) pour un appareil outil électrique portatif (1) avec au moins une poignée (12), avec au moins un orifice d'admission d'air (10) et avec au moins un orifice d'évacuation d'air (11), dans lequel, après au moins une partie de l'orifice d'évacuation d'air (11) dans le sens de circulation (x) de l'air sortant de l'orifice d'évacuation d'air (11), une paroi (13) servant à faire tourbillonner l'air sortant de l'orifice d'évacuation d'air (11) et présentant un écart par rapport à l'orifice d'évacuation d'air (11) est disposée, **caractérisé en ce que** la paroi (13) est disposée en dehors du boîtier (2) et reliée avec le boîtier (2) au niveau de deux zones de liaison, que la paroi (13) est formée d'une pièce avec le boîtier (2) et que l'orifice d'évacuation d'air (11) et la paroi (13) sont disposés sur la face du boîtier (2) opposée à la poignée (12).

2. Boîtier selon la revendication 1,
**caractérisé en ce que** la paroi (13) présente un écart de 2 à 15 mm par rapport à l'orifice d'évacuation d'air (11).

3. Boîtier selon la revendication 2,
**caractérisé en ce que** la paroi (13) présente un écart de 4 à 10 mm par rapport à l'orifice d'évacuation d'air (11).

4. Boîtier selon une des revendications 1 à 3,
**caractérisé en ce qu'**au moins une partie (11b) de l'orifice d'évacuation d'air (11) est dégagée de la paroi (13).

5. Boîtier selon la revendication 4,
**caractérisé en ce que** la paroi (13) est disposée devant une partie centrale (11a) de l'orifice d'évacuation d'air (11) et que deux parties latérales (11b) de l'orifice d'évacuation d'air (11) sont dégagées de la paroi (13).

6. Appareil outil électrique portatif (1) avec un boîtier (2) selon une des revendications 1 à 5, avec un dispositif d'entraînement (3) agencé dans le boîtier (2) pour entraîner un outil (6) et avec un dispositif de ventilation (9) agencé dans le boîtier (2) pour générer un courant d'air à l'intérieur du boîtier (2).

7. Appareil outil électrique portatif selon la revendication 6,
**caractérisé en ce qu'**il est configuré comme une perceuse, en particulier comme un marteau perforateur.
